# EUROPÄISCHE PATENTSCHRIFT

(11) **EP 0 587 012 B1**
(45) Veröffentlichungstag und Bekanntmachung des Hinweises auf die Patenterteilung: **05.03.1997**
(21) Anmeldenummer: 93113873.9
(22) Anmeldetag: 31.08.1993
(51) Int. Cl.: E04B 9/02

(54) **Sammelrinne für eine Lüftungseinrichtung mit Kondensatanfall**
Collecting gutter for a ventilating system with condensate accumulation
Gouttière réceptrice pour un système de ventilation à accumulation de condencé

(30) Priorität: 05.09.1992 DE 4229708
(43) Veröffentlichungstag der Anmeldung: 16.03.1994
(73) Patentinhaber: Oetjen, Heinrich, Dipl.-Ing., 63486 Bruchköbel (DE)
(72) Erfinder: Oetjen, Heinrich, Dipl.-Ing., 63486 Bruchköbel (DE)
(74) Vertreter: Köhler, Günter, Dipl.-Ing.

(56) Entgegenhaltungen:
- EP-A- 0 194 527
- WO-A-89/08171
- DE-A- 2 949 235
- GB-A- 2 092 639
- GB-A- 2 182 078

## Beschreibung

Die Erfindung bezieht sich auf eine Sammelrinne an Tragarmen für eine Lüftungseinrichtung mit Kondensatanfall, wobei die Lüftungseinrichtung wenigstens eine der Kondensatbildung dienende, gewölbte Kassette und hängende Tragköpfe mit im Einbauzustand horizontalen Tragarmen aufweist, die Ränder der Kassette jeweils in eine Sammelrinne ragen und sich auf den sich jeweils in Längsrichtung einer der Sammelrinnen erstreckenden Tragarmen abstützen, der eine Längsrand der zwei sich gegenüberliegende Enden aufweisenden Sammelrinne am ersten Sammelrinnenende einen ersten Endabschnitt und am zweiten Sammelrinnenende einen zweiten Endabschnitt aufweist und der andere Längsrand der Sammelrinne am zweiten Sammelrinnenende einen dritten Endabschnitt und am ersten Sammelrinnenende einen vierten Endabschnitt aufweist.

Bei einer bekannten Sammelrinne dieser Art (DE-A-29 49 235), wie sie für abgehängte Lüftungsdecken in Räumen mit Wasserdampf, fetten Wrasen. Schwebeteilchen oder sonstigen Verunreinigungen in der Raumluft verwendet wird, ist der Sammelrinnenquerschnitt etwa C-förmig, wobei er sich über mehr als 180° erstreckt und einen der Breite der Tragarme entsprechenden Durchmesser aufweist. Die Sammelrinne kann daher mit ihrer nach oben gerichteten Öffnung von unten her an ihren Enden auf jeweils einen Tragarm zweier Tragköpfe gedrückt werden und an diesen Tragarmen im Schnappsitz einrasten. Dabei greifen endseitige Stirnwände der Sammelrinne jeweils von unten her in einen nach unten offenen Querschlitz der Tragarme ein. Um die Sammelrinne wieder zu demontieren, z.B. um sie zu reinigen, kann sie wieder nach unten von den Tragarmen abgezogen werden. Sowohl zur Montage als auch zur Demontage muß die Sammelrinne gleichzeitig mit beiden Händen an jeweils einem Ende erfaßt und parallel zu ihrer Längsachse bewegt werden. Bei entsprechend längeren Sammelrinnen, die nicht von einer Person an beiden Enden erfaßt werden können, sind dann zwei Personen erforderlich. Außerdem muß bei dieser Art der Befestigung mit sehr engen Toleranzen sowohl bei der Fertigung als auch bei der Montage gearbeitet werden. Trotzdem ist ein zuverlässig fester Sitz der Sammelrinne bei der Handhabung durch verschiedene Personen nicht immer gegeben.

Aus der EP-A-0 194 527 ist eine im Querschnitt etwa U-förmige Sammelrinne für eine der eingangs genannten entsprechende Lüftungseinrichtung bekannt. Ein stirnseitiges Wandstück der Sammelrinne hat einen hakenförmigen, von der Stirnseite wegweisenden oberen Rand, der da stirnseitige glatte Wandstück der Nachbar-Sammelrinne übergreift. In ihren Längsrandbereichen hat diese Sammelrinne sich über ihre gesamte Länge erstreckende, schräg nach innen gerichtete Laschen (Abkantungen), die auf schräg nach außen und oben gerichteten Längsrändern der Tragarme des Tragkopfes, diese von außen übergreifend aufliegen. Die lichte Weite der Sammelrinne ist größer als die Breite der Tragarme und des hakenförmigen stirnseitigen Randes. Die Sammelrinne kann daher durch seitliches Verschieben und/oder Kippen um ihre Längsachse oder einen Längsrand von den Rändern der Tragarme abgehängt werden, nachdem sie zuvor durch Anheben und axiales Verschieben mit der Nachbar-Sammelrinne außer Eingriff gebracht worden ist. Das Einhängen erfolgt umgekehrt. Bei dieser Sammelrinne besteht jedoch die Gefahr, daß sie durch einen unbeabsichtigten seitlichen Stoß mit dem einen Längsrand des Tragarms außer Eingriff kommt. zur Seite kippt und sich entleert.

Der Erfindung liegt die Aufgabe zugrunde, eine Sammelrinne an Tragarmen der eingangs genannten Art anzugeben, die größere Fertigungs- und Montagetoleranzen zuläßt, einen absolut festen Sitz erhält sowie einfacher zu montieren und zu demontieren ist.

Erfindungsgemäß ist diese Aufgabe dadurch gelöst, daß wenigstens der erste und dritte, höchstens auch der zweite Endabschnitt mit einer zum jeweils gegenüberliegenden Längsrand der Sammelrinne ragenden Lasche versehen ist, daß die Laschen jeweils einen Längsrand eines Tragarms übergreifen können und daß die in Richtung zum jeweils gegenüberliegenden Längsrand der Sammelrinne gemessene Länge wenigstens der Lasche im ersten Endabschnitt sowie der Torsions- und Biegewiderstand der Sammelrinne so bemessen sind, daß die Sammelrinne um ein vorbestimmtes Mindestmaß, entsprechend der Höhe der Längsränder der Sammelrinne über der Unterseite der Tragarme, um ihre Längsachse verdrehbar und das erste Ende der Sammelrinne relativ zu ihrem zweiten Ende wenigstens um den Betrag jener Länge der ersten Lasche im ersten Endabschnitt durch Verschieben der Sammelrinne horizontal auslenkbar ist.

Bei dieser Lösung kann die Sammelrinne zur Montage mit ihrem einen Ende voran auf einen Tragarm eines ersten Tragkopfes etwa axial aufgesteckt, dann um das genannte Mindestmaß um ihre Längsachse verdreht, seitlich ausgelenkt und mit der Lasche des ersten Endabschnitts über einem Tragarm eines zweiten Tragkopfes eingehängt und dann losgelassen werden. Dabei bewegt sie sich durch ihre Rückstellfederkraft selbsttätig in ihre Normallage am Tragarm des zweiten Tragkopfes. Um die Sammelrinne wieder zu demontieren, kann sie am ersten Ende wieder um ihre Längsachse verdreht und seitlich ausgelenkt werden, so daß sie mit dem Tragarm des zweiten Tragkopfes außer Eingriff kommt, um sie dann axial vom Tragarm des ersten Tragkopfes abzuziehen. Sowohl für die Montage als auch für die Demontage benötigt man bei relativ kurzen Sammelrinnen nur eine Hand. Auch bei längeren Sammelrinnen kommt man mit nur einer Person für die Montage und Demontage aus. Die Ausbildung der Sammelrinne mit jeweils einer Lasche nur im ersten und dritten Endabschnitt hat den Vorteil, daß nicht darauf geachtet zu werden braucht, an welchem Ende die Sammelrinne bei der Montage oder Demontage erfaßt werden muß. Wenn die Sammelrinne nicht nur im ersten und dritten, sondern auch im zweiten Endabschnitt mit einer Lasche versehen ist, wird auch bei größerer Länge der Sammelrinne an ihrem zweiten Ende eine Eigenverdrehung unter dem Gewicht des von der Sammelrinne aufgefangenen Kondensats vermieden.

Vorzugsweise ist die erste Lasche wenigstens bis zum zweiten Endabschnitt und die dritte Lasche bis zum vierten Endabschnitt verlängert. Dies ergibt eine höhere Steifigkeit der Sammelrinne gegenüber einer Durchbiegung unter dem Gewicht des Kondensats.

Eine besonders hohe Steifigkeit ergibt sich, wenn die erste Lasche bis zum zweiten Ende der Sammelrinne verlängert ist.

Eine Sammelrinne für eine Lüftungseinrichtung, bei der die Tragarme nach oben abgewinkelte Seitenwände aufweisen, ist vorzugsweise derart ausgebildet, daß ein über die angrenzende Seitenwand des betreffenden Tragarms hinausragender Abschnitt der ersten und dritten Lasche zum Boden der Sammelrinne hin abgewinkelt ist. Diese Ausbildung erhöht die Sicherheit des bei der Montage oder Demontage nicht zu verdrehenden Sammelrinnenendes gegen eine Verdrehung.

Sodann kann dafür gesorgt sein, daß die Sammelrinnen an jedem Ende eine Stirnwand aufweisen, daß der obere Rand der ersten Stirnwand am ersten Ende der Sammelrinne von der den vierten Endabschnitt aufweisenden Seitenwand der Sammelrinne aus, an der Unterseite des das erste Ende der Sammelrinne tragenden Tragarms beginnend, zur anderen Seitenwand der Sammelrinne hin abfällt und daß der obere Rand der zweiten Stirnwand von der Unterseite des das zweite Ende der Sammelrinne tragenden Tragarms gegensinnig zum oberen Rand der ersten Stirnwand und in gleichem Maße wie dieser Rand abfällt. Bei dieser Ausbildung wird das zweite Ende der Sammelrinne bei einer Verdrehung des ersten Endes zum einen durch die Lasche des dritten Endabschnitts abschnitts und zum anderen durch die dem dritten diametral gegenüberliegende Unterkante des das zweite Ende tragenden Tragarms, die am oberen Rand der zweiten Stirnwand anliegt, gegen eine Verdrehung abgestützt. Darüber hinaus ist ein höherer Füllstand in der Sammelrinne - maximal bis zur tiefsten Stelle des oberen Stirnwandrandes - möglich als bei in der unverdrehten Lage der Sammelrinne horizontalem oberen Rand der Stirnwände.

Die Erfindung und ihre Weiterbildungen werden nachstehend anhand von Zeichnungen bevorzugter Ausführungsbeispiele näher beschrieben. Es zeigen:
Fig. 1 in perspektivischer Darstellung eine Großküche mit einer Lüftungseinrichtung in Form einer Lüftungsdecke, die eine erfindungsgemäße Sammelrinne an Tragarmen aufweist,
Fig. 2 einen Teil der Lüftungsdecke nach Fig. 1 teilweise im Querschnitt,
Fig. 3 den Teil der Lüftungskassette nach Fig. 2 in Unteransicht,
Fig. 4 einen Ausschnitt der Lüftungsdecke nach Fig. 1 im Bereich eines Tragkopfes, vom einen Ende einer Sammelrinne aus gesehen,
Fig. 5 den Schnitt V-V der Fig. 4,
Fig. 6 eine perspektivische Ansicht einer erfindungsgemäßen Sammelrinne,
Fig. 7 den Schnitt VII-VII der Fig. 8,
Fig. 8 eine Draufsicht auf eine erfindungsgemäße Sammelrinne, die an ihren Enden jeweils von einem Tragarm zweier Tragköpfe getragen wird,
Fig. 9 den Schnitt IX-IX der Fig. 8,
Fig. 10 den Schnitt X-X der Fig. 11,
Fig. 11 eine der Draufsicht nach Fig. 8 entsprechende Draufsicht einer erfindungsgemäßen Sammelrinne am Tragarm in einer um ihre Längsachse verdrehten Lage,
Fig. 12 den Schnitt XII-XII der Fig. 11,
die Fig. 13 bis 15 perspektivische Ansichten verschiedener erfindungsgemäßer Sammelrinnen und die
Fig. 16 bis 20 Endansichten weiterer Ausführungsbeispiele erfindungsgemäßer Sammelrinnen am Tragarm.

Die Großküche nach Fig. 1 enthält eine von der Raumdecke abgehängte Lüftungseinrichtung in Form einer Lüftungsdecke 1. Die Lüftungsdecke 1 enthält nach oben gewölbte doppelwandige Kassetten 2, die nebeneinander angeordnet sind. Ein Abluftkanal 3 oberhalb der Lüftungsdecke saugt durch Löcher 4 (Fig. 2 und 4) mit nach innen umgebogenen Rändern in den Innenwänden 5 und Außenwänden 6 der Kassetten 2 Luft aus dem Küchenraum an. Dabei kann in der Luft enthaltener Dampf an den metallischen Wänden 5 und 6 kondensieren und das Kondensat in nach oben offene Sammelrinnen 7a abfließen, in die sich die Ränder der Kassetten 2 erstrecken (vgl. insbesondere Fig. 2 und 4). Die Kassetten 2 stützen sich mit ihren Eckbereichen, siehe insbesondere Fig. 5, auf horizontalen Tragarmen 8 kreuzförmiger Tragköpfe 9 ab, die über Stangen 10 (siehe Fig. 2, 4 und 5) an der Küchendecke aufgehängt sind. Die Tragarme 8 und Tragköpfe 9 haben nach oben abgewinkelte Seitenwände 8a, zwischen denen das Kondensat ebenfalls in die Sammelrinne 7a abfließen kann.

Der eine Längsrand jeder Sammelrinne 7a hat am ersten Ende der Sammelrinne 7a einen ersten Endabschnitt 11 und am zweiten Ende der Sammelrinne 7a einen zweiten Endabschnitt 12. Der andere Längsrand der Sammelrinne 7a hat am zweiten Ende der Sammelrinne 7a einen dritten Endabschnitt 13 und am ersten Ende der Sammelrinne 7a einen vierten Endabschnitt 14. Wie insbesondere die Fig. 6 und 8 zeigen, ist der erste Endabschnitt 11 und der dritte Endabschnitt 13 jeweils mit einer in Richtung zum jeweils gegenüberliegenden Längsrand der Sammelrinne 7a ragenden Lasche 15 bzw. 16 versehen. Die Laschen 15, 16 übergreifen jeweils einen Rand der jeweils ein Ende der Sammelrinnen 7a tragenden Tragarme 8. Die in Richtung zum jeweils gegenüberliegenden Längsrand der Sammelrinnen 7a gemessene Länge wenigstens der ersten Lasche 15 sowie der Torsions- und Biegewiderstand jeder Sammelrinne 7a sind so bemessen, daß die Sammelrinne 7a um ein vorbestimmtes Mindestmaß, entsprechend der Höhe der Längsränder der Sammelrinne 7a über der Unterseite der Tragarme 8, um ihre Längsachse verdrehbar und das erste Ende der Sammelrinne relativ zu ihrem zweiten Ende wenigstens um den Betrag jener Länge der ersten Lasche 15 durch Verschieben der Sammelrinne 7a horizontal auslenkbar ist. Sodann hat die Sammelrinne 7a an jedem Ende eine Stirnwand 17 bzw. 18. Der obere Rand 17a der ersten Stirnwand 17 am ersten Ende der Sammelrinne 7a fällt von der den vierten Endabschnitt 14 aufweisenden Seitenwand (vgl. insbesondere Fig. 6) der Sammelrinne 7a aus, an der Unterseite des das erste Ende der Sammelrinne 7a tragenden Tragarms 8 beginnend, zur anderen Seitenwand der Sammelrinne 7a hin ab. Der obere Rand 18a der zweiten Stirnwand 18 fällt von der Unterseite des das zweite Ende der Sammelrinne 7a tragenden Tragarms 8 gegensinnig zum oberen Rand 17a der ersten Stirnwand 17 und in gleichem Maße wie dieser Rand 17a ab.

Nachstehend wird die Montage und Demontage einer Sammelrinne 7a anhand der Fig. 7 bis 12 näher beschrieben.

Zunächst sei angenommen, daß die Sammelrinne 7a bereits montiert worden ist, wobei sie die in den Fig. 7 bis 9 dargestellte Lage einnimmt, in der sie sich mit dem einen Ende auf einem Tragarm 8 eines ersten Tragkopfes 9 und mit dem anderen Ende auf dem Tragarm 8 eines zweiten Tragkopfes 9 abstützt. Um die Sammelrinne 7a zu demontieren, wird sie an der Unterseite ihres einen Endes, z.B. dem die Stirnwand 17 aufweisenden Ende, gefaßt und in Richtung des in Fig. 12 dargestellten Pfeils 19 so weit gedreht, bis der laschenfreie vierte Endabschnitt 14 tiefer als die Unterseite des Tragarms 8 liegt, wie es in Fig. 12 dargestellt ist. Hierbei behält das die Stirnwand 18 aufweisende zweite Ende der Sammelrinne 7a seine Lage auf dem Tragarm 8 bei, wie es in den Fig. 10 bis 11 dargestellt ist. In der Lage nach den Fig. 10 bis 12 wird die Sammelrinne 7a dann am ersten Ende solange in Richtung der die Lasche 15 aufweisenden Seitenwand der Sammelrinne 7a, d.h. nach links in Fig. 12, geschoben, bis die Lasche 15 den Tragarm 8 bzw. dessen Seitenwand 8a nicht mehr übergreift. Danach wird die Sammelrinne 7a am ersten Ende etwas nach unten abgesenkt, bis die Lasche 15 etwas tiefer als der zugehörige Tragarm 8 liegt. Anschließend wird das erste Ende der Sammelrinne 7a seitlich so weit ausgelenkt, daß sie an dem angrenzenden Tragkopf 9 vorbei axial von dem ihr zweites Ende tragenden Tragarm 8 abgezogen werden kann.

Die Montage erfolgt analog in umgekehrter Weise.

Sowohl bei der Montage als auch bei der Demontage stützt sich das jeweils ortsfeste Ende, im Beispiel das die Stirnwand 18 aufweisende Ende der Sammelrinne 7a mit dem oberen Ende der Stirnwand, hier der Stirnwand 18, an der Unterseite des betreffenden Tragarms 8 ab, wobei der Stützpunkt den Drehpunkt der Sammelrinne 7a bildet. Da sich die oberen Enden der Ränder 17a und 18a der Stirnwände 17 und 18 in der montierten Lage (vgl. insbesondere Fig. 7 und 9) jeweils an der Unterseite eines der Tragarme 8 abstützen, wird auf diese Weise gleichzeitig verhindert, daß die Sammelrinne 7a in der montierten Lage nach den Fig. 7 bis 9 unabsichtlich nach oben gedrückt werden kann. Darüber hinaus ist durch den abfallenden Verlauf der oberen Ränder 17a und 18a ein höherer Füllstand des Kondensats in der Sammelrinne möglich als im Falle einer Ausbildung der Sammelrinne 7i gemäß Fig. 20, bei der die Stirnwände 17' einen horizontalen oberen Rand aufweisen, da die oberen Ränder der Stirnwände zumindest an ihrem einen Ende einen vertikalen Abstand von der Unterseite der Tragarme 8 aufweisen müssen, um ein Verdrehen der Sammelrinne zu ermöglichen. Während bei der Ausführung nach Fig. 20 die Sammelrinne 7i nicht bis zum oberen Rand der Stirnwände 17' gefüllt werden kann, um ein Überlaufen bei der Verdrehung der Sammelrinne 7i zu vermeiden, kann bei den übrigen Ausführungsbeispielen die Sammelrinne bis zum tiefsten Punkt des oberen Randes 17a bzw. 18a gefüllt werden, da der obere Rand an dem jeweils verdrehten Ende der Sammelrinne maximal bis in die horizontale Lage verdreht wird, wie es in Fig. 12 für den Rand 17a dargestellt ist.

Grundsätzlich ist jedoch eine Ausbildung der Sammelrinne 7i mit horizontalem oberen Rand der Stirnwände 17' gemäß Fig. 20 möglich, nur daß die Sammelrinne dann gegebenenfalls häufiger geleert werden muß.

Da die Sammelrinne bei der Montage oder Demontage nur an einem Ende angefaßt zu werden braucht, kann sie einhändig gehandhabt werden, wobei auch bei längeren Sammelrinnen, die nicht an beiden Enden von einer Person erfaßt werden können, zur Montage oder Demontage eine Person ausreicht.

Die Sammelrinne 7b nach Fig. 13 unterscheidet sich von der Sammelrinne 7a nur dadurch, daß sie auch im zweiten Endabschnitt 12 des oberen Randes der einen Seitenwand eine Lasche 20 aufweist, die ebenso wie die Lasche 16 ausgebildet ist. Bei der Sammelrinne 7b muß zwar, im Gegensatz zu der Sammelrinne 7a, darauf geachtet werden, daß bei der Montage oder Demontage das richtige Ende, hier also das die Stirnwand 17 aufweisende Ende, an dem im vierten Endabschnitt 14 keine Lasche vorgesehen ist, verdreht wird. Doch bietet die Sammelrinne 7b bei größerer Länge eine höhere Sicherheit gegen eine Eigenverdrehung unter der Last des Kondensats.

Die Sammelrinne 7c nach Fig. 14 unterscheidet sich von der Sammelrinne 7a zum einen dadurch, daß ihr Boden nicht - wie bei der Sammelrinne 7a - nach unten gewölbt, sondern eben ist, und zum anderen dadurch, daß sich an die Lasche 15 eine bis zum zweiten Endabschnitt 12 reichende Verlängerung 21 und an die Lasche 16 im dritten Endabschnitt 13 eine bis zum Endabschnitt 14 reichende Verlängerung 22 anschließt. Auch diese Sammelrinne 7c bietet eine höhere Festigkeit nicht nur gegenüber einer Verdrehung, sondern auch gegenüber einer Durchbiegung unter der Last des Kondensats.

Die Sammelrinne 7d nach Fig. 15 unterscheidet sich von der nach Fig. 14 lediglich dadurch, daß nicht nur die Verlängerung 21 gemäß Fig. 14, sondern auch die Lasche 20 vorgesehen ist, so daß die Lasche 15 bis zum anderen Ende der Sammelrinne 7d verlängert ist. Die Sammelrinne 7d bietet daher die Vorteile beider Sammelrinnen 7b und 7c.

Die Sammelrinne 7e nach Fig. 16 unterscheidet sich von der Sammelrinne 7a lediglich dadurch, daß sie einen rechteckigen Querschnitt hat.

Bei der Sammelrinne 7f nach Fig. 17 bzw. der Sammelrinne 7g nach Fig. 18 haben die Laschen 15 und 16 jeweils einen über die angrenzende Seitenwand 8a bzw. 8b hinausragenden Abschnitt 15a und 16a bzw. 15b und 16b, wobei die Seitenwände 8a der Tragarme 8 und die Abschnitte 15a, 16a in Fig. 17 jeweils im rechten Winkel und in Fig. 18 die Seitenwände 8b und Abschnitte 15b, 16b im Winkel zwischen 10° und 60° zur Horizontalen abgewinkelt sind. Sowohl bei dem Ausführungsbeispiel nach Fig. 17 als auch bei dem Ausführungsbeispiel nach Fig. 18 haben die abgewinkelten Abschnitte 15a, 16a bzw. 15b, 16b den Vorteil, daß das jeweils ortsfeste Ende der Sammelrinne 7f bzw. 7g bei der Verdrehung der Sammelrinne seine Lage mit höherer Sicherheit beibehält.

Die Sammelrinne 7h nach Fig. 19 unterscheidet sich von der nach Fig. 16 lediglich dadurch, daß der untere Teil der Sammelrinne 7h einen etwa trapezförmigen Querschnitt aufweist, ohne daß die Sammelrinne 7h insgesamt tiefer als die Sammelrinne 7e ist. Die Sammelrinne 7h hat daher ein höheres Fassungsvermögen.

Die Sammelrinne 7i nach Fig. 20 unterscheidet sich von der nach Fig. 16 lediglich dadurch, daß der obere Rand der Stirnwände 17' horizontal und nicht schräg verläuft.

## Patentansprüche

1. Sammelrinne an Tragarmen (8) für eine Lüftungseinrichtung mit Kondensatanfall, wobei die Lüftungseinrichtung wenigstens eine der Kondensatbildung dienende, gewölbte Kassette (2) und hängende Tragköpfe (9) mit im Einbauzustand horizontalen Tragarmen (8) aufweist, die Ränder der Kassette (2) jeweils in eine Sammelrinne (7a - 7i) ragen und sich auf den sich jeweils in Längsrichtung einer der Sammelrinnen (7a - 7i) erstreckenden Tragarmen (8) abstützen, der eine Längsrand der zwei sich gegenüberliegende Enden aufweisenden Sammelrinne am ersten Sammelrinnenende einen ersten Endabschnitt (11) und am zweiten Sammelrinnenende einen zweiten Endabschnitt (12) aufweist und der andere Längsrand der Sammelrinne am zweiten Sammelrinnenende einen dritten Endabschnitt (13) und am ersten Sammelrinnenende einen vierten Endabschnitt (14) aufweist **dadurch gekennzeichnet**, daß wenigstens der erste (11) und dritte (13), höchstens auch der zweite (12) Endabschnitt mit einer zum jeweils gegenüberliegenden Längsrand der Sammelrinne (7a - 7i) ragenden Lasche (15; 16; 20) versehen ist, daß die Laschen (15, 16. 20) jeweils einen Längsrand eines Tragarms (8) übergreifen können und daß die in Richtung zum jeweils gegenüberliegenden Längsrand der Sammelrinne (7a - 7i) gemessene Länge wenigstens der Lasche (15) im ersten Endabschnitt (11) sowie der Torsions und Biegewiderstand der Sammelrinne (7a - 7i) so bemessen sind, daß die Sammelrinne um ein vorbestimmtes Mindestmaß, entsprechend der Höhe der Längsränder der Sammelrinne über der Unterseite der Tragarme, um ihre Längsachse verdrehbar und das erste Ende der Sammelrinne relativ zu ihrem zweiten Ende wenigstens um den Betrag jener Länge der ersten Lasche (15) im ersten Endabschnitt (11) durch Verschieben der Sammelrinne horizontal auslenkbar ist.

2. Sammelrinne an Tragarmen nach Anspruch 1,
**dadurch gekennzeichnet,**
daß die erste Lasche (15) wenigstens bis zum zweiten Endabschnitt (12) und die dritte Lasche (16) bis zum vierten Endabschnitt (14) verlängert ist.

3. Sammelrinne an Tragarmen nach Anspruch 2,
**dadurch gekennzeichnet,**
daß die erste Lasche (15) bis zum zweiten Ende der Sammelrinne (7d) verlängert ist.

4. Sammelrinne an Tragarmen nach Anspruch 1 für eine Lüftungseinrichtung, bei der die Tragarme (8) nach oben abgewinkelte Seitenwände (8a; 8b) aufweisen,
**dadurch gekennzeichnet,**
daß ein über die angrenzende Seitenwand (8a; 8b) des betreffenden Tragarms (8) hinausragender Abschnitt (15a, 15b; 16a, 16b) der ersten und dritten Lasche (15; 16) zum Boden der Sammelrinne (7f; 7g) hin abgewinkelt ist.

5. Sammelrinne an Tragarmen nach einem der Ansprüche 1 bis 4,
**dadurch gekennzeichnet,**
daß die Sammelrinnen (7a - 7h) an jedem Ende eine Stirnwand (17; 18) aufweisen, daß der obere Rand (17a) der ersten Stirnwand (17) am ersten Ende der Sammelrinne von der den vierten Endabschnitt (14) aufweisenden Seitenwand der Sammelrinne aus, an der Unterseite des das erste Ende der Sammelrinne tragenden Tragarms (8) beginnend, zur anderen Seitenwand der Sammelrinne hin abfällt und daß der obere Rand (18a) der zweiten Stirnwand (18) von der Unterseite des das zweite Ende der Sammelrinne tragenden Tragarms (8) gegensinnig zum oberen Rand (17a) der ersten Stirnwand (17) und in gleichem Maße wie dieser Rand (17a) abfällt.

## Claims

1. Collecting channel at carrier arms (8) for a ventilating equipment with production of condensate, wherein the ventilating equipment comprises at least one arcuate cassette (2) serving for the formation of condensate and hanging carrier heads (9) with carrying arms (8), which are horizontal in the installed state, the rims of the cassette (2) each project into a respective collecting channel (7a to 7i) and bear on the carrying arms (8) each extending in longitudinal direction of a respective one of the collecting channels (7a to 7i), the one longitudinal rim of the collecting channel displaying opposite ends comprises a first end portion (11) at the first collecting channel end and a second end portion at the second collecting channel end and the other longitudinal rim of the collecting channel comprises a third end portion (13) at the second collecting channel end and a fourth end portion (14) at the first collecting channel end, characterised thereby, that at least the first (11) and the third (13) and at most also the second (12) end portion is provided with a strap (15; 16; 20) projecting towards the respectively opposite longitudinal rim of the collecting channel (7a to 7i), that the straps (15, 16, 20) can each engage over a respective longitudinal rim of a carrying arm (8) and that the length, measured in the direction towards the respectively opposite longitudinal rim of the collecting channel (7a to 7i), of at least the strap (15) in the first end portion (11) as well as the resistance to torsion and bending of the collecting channel (7a to 7i) are so dimensioned that the collecting channel is twistable about its longitudinal axis by a predetermined minimum amount corresponding with the height of the longitudinal rims of the collecting channel over the underside of the carrying arms and the first end of the collecting channel is deflectable horizontally relative to its second end through at least the amount of that length of the first strap (15) in the first end portion (11) by displacement of the collecting channel.

2. Collecting channel on carrier arms according to claim 1, characterised thereby, that the first strap (15) is prolonged at least to the second end portion (12) and the third strap (16) is prolonged to the fourth end portion (14).

3. Collecting channel on carrier arms according to claim 2, characterised thereby, that the first strap (15) is prolonged to the second end of the collecting channel (7d).

4. Collecting channel on carrier arms according to claim 1, for a ventilating equipment, in which the carrying arms (8) comprise side walls (8a; 8b), which are bent away upwardly, characterised thereby, that a portion (15a, 15b; 16a, 16b) of the first and of the third strap (15; 16) projects beyond the adjoining side wall (8a; 8b) of the carrying arm (8) concerned and is bent away to the base of the collecting channel (7f; 7g).

5. Collecting channel on carrier arms according to one of the claims 1 to 4, characterised thereby, that the collecting channels (7a to 7i) comprise a respective end wall (17; 18) at each end, that the upper rim (17a) of the first end wall (17) at the first end of the collecting channel slopes down from that side wall, which comprises the fourth end portion (14) and beginning at the underside of the carrying arm (8), which carries the first end of the collecting channel, to the other side wall of the collecting channel and that the upper rim (18a) of the second end wall (18) slopes down from the underside of the carrying arm (8), which carries the second end of the collecting channel, in opposite sense to the upper rim (17a) of the first end wall (17) and to the same degree as this rim (17a).

## Revendications

1. Goulotte collectrice, sur des bras-support (8), pour un dispositif d'aération avec production de condensat, le dispositif d'aération présentant au moins une cassette (2) incurvée, servant à la formation de condensat, et des têtes-support (9) suspendues avec des bras-support (8) placés horizontalement une fois montés, les bords de la cassette (2) pénétrant chacun dans une goulotte collectrice (7a à 7i) et prenant appui sur les bras-support (8) s'étendant chacun le long de l'une des goulottes collectrices (7a à 7i), le premier bord longitudinal de la goulotte collectrice, présentant deux extrémités placées à l'opposé, présentant, sur la première extrémité de goulotte collectrice, une première section d'extrémité (11) et, sur la deuxième extrémité de goulotte collectrice, une deuxième section d'extrémité (12) et l'autre bord longitudinal de la goulotte collectrice présentant, sur la deuxième extrémité de goulotte collectrice, une troisième section d'extrémité (13) et, sur la première extrémité de goulotte collectrice une quatrième section d'extrémité (14), caractérisée en ce qu'au moins la première (11) et la troisième (13), au plus également la deuxième (12) section d'extrémité, est pourvue d'une patte (15: 16: 20) pénétrant vers le bord longitudinal chaque fois opposé de la goulotte collectrice (7a à 7i), en ce que les pattes (15, 16, 20) peuvent couvrir chacune un bord longitudinal d'un bras-support (8), et en ce que la longueur, mesurée dans la direction allant chaque fois vers le bord longitudinal opposé de la goulotte collectrice (7a à 7i), d'au moins l'une des pattes (15) dans la première section d'extrémité (11) ainsi que la résistance en torsion et en flexion de la goulotte collectrice (7a à 7i) sont de valeurs telles que la goulotte collectrice peut tourner autour de son axe longitudinal, d'une valeur minimale prédéterminée correspondant à la hauteur des bords longitudinaux de la goulotte collectrice au-dessus de la face inférieure des bras-support, et la première extrémité de la goulotte collectrice peut être déformée horizontalement par rapport à sa deuxième extrémité au moins de la longueur de la première patte (15) dans la première section d'extrémité (11) par déplacement de la goulotte collectrice.

2. Goulotte collectrice sur des bras-support selon la revendication 1, caractérisée en ce que la première patte (15) est prolongée au moins jusqu'à la deuxième section d'extrémité (12) et la troisième patte (16) est prolongée jusqu'à la quatrième section d'extrémité (14).

3. Goulotte collectrice sur des bras-support selon la revendication 2, caractérisée en ce que la première patte (15) est prolongée jusqu'à la deuxième extrémité de la goulotte collectrice (7d).

4. Goulotte collectrice sur des bras-support selon la revendication 1, pour un dispositif d'aération dans lequel les bras-support (8) présentent des parois latérales (8a; 8b) coudées vers le haut, caractérisée en ce qu'une section (15a, 15b; 16a, 16b) de la paroi latérale (8a; 8b) limitrophe du bras-support (8) concerné et appartenant à la première et à la troisième patte (15; 16) est coudée vers le fond de la goulotte collectrice (7f; 7g).

5. Goulotte collectrice sur des bras-support selon l'une des revendications 1 à 4, caractérisée en ce que les goulottes collectrices (7a à 7h) présentent sur chaque extrémité une paroi frontale (17; 18), en ce que le bord supérieur (17a) de la première paroi frontale (17), se trouvant à la première extrémité de la goulotte collectrice, va en descendant vis-à-vis de la paroi latérale présentant la quatrième section d'extrémité (14) de la goulotte collectrice, en commençant à la face inférieure du bras support (8) portant la première extrémité de la goulotte collectrice, descend vers l'autre paroi latérale de la goulotte collectrice et en ce que le bord supérieur (18a) de la deuxième paroi frontale (18) va en descendant, en partant de la face inférieure du bras-support (8) portant la deuxième extrémité de la goulotte collectrice, descente en sens inverse du bord supérieur (17a) de la première paroi frontale (17) et de la même valeur que ce bord (17a).
